# EUROPÄISCHE PATENTSCHRIFT

(11) **EP 2 301 855 B1**
(45) Veröffentlichungstag und Bekanntmachung des Hinweises auf die Patenterteilung: **08.02.2012**
(21) Anmeldenummer: 10168676.4
(22) Anmeldetag: 07.07.2010
(51) Int. Cl.: B65D 1/24, B65D 25/28

(54) **Flaschenkasten aus Kunststoff**
Bottle crate made of plastic
Caisse à bouteilles en plastique

(30) Priorität: 28.09.2009 DE 202009013044 U
(43) Veröffentlichungstag der Anmeldung: 30.03.2011
(73) Patentinhaber: Schoeller Arca Systems GmbH, 19057 Schwerin (DE)
(72) Erfinder: Kellerer, Richard, 85622, Feldkirchen (DE)
(74) Vertreter: Bockhorni & Kollegen

(56) Entgegenhaltungen:
- CH-A5- 689 759
- DE-A1- 3 830 357
- DE-A1- 19 525 065
- DE-U1- 9 205 587
- DE-U1- 9 409 602
- DE-U1- 29 605 451
- NL-A- 7 714 621

## Beschreibung

Die Erfindung betrifft einen Flaschenkasten aus Kunststoff gemäß dem Oberbegriff des Patentanspruchs 1.

Derartige Flaschenkästen weisen üblicherweise einen Kastenboden und vier umlaufend angeordnete Kastenseitenwände auf, wobei die die Flaschenkästen üblicherweise mit zwei schmalen und zwei langen Seitenwänden ausgebildet sind, die entweder vollwandig, mit entsprechenden Grifföffnungen und mit Display-Öffnungen ausgebildet sein können. Diese Flaschenkästen dienen zur Aufnahme von Flaschen, wozu am Kastenboden entsprechende Flaschenaufnahmen und/oder Fachwände im Kasten vorgesehen sind. Eine weit verbreitete Flaschengröße ist hierbei eine Flasche mit einem Inhalt von 0,75 1. Da diese Flaschenkästen vom Endverbraucher sehr oft von Hand getragen werden müssen, hat sich aus Handhabungsgründen eine Aufnahmekapazität von 12 Flaschen für derartige Flaschenkästen als vorteilhaft erwiesen, so dass sehr häufig Flaschenkästen mit dieser Aufnahmekapazität von 12 x 0,75-Flaschen in den Markt gebracht werden. Derartige Flaschenkästen besitzen zumeist ein Grundmaß von 400 x 300 mm, es hat sich jedoch auch ein Grundmaß von 400 x 266 mm bei einer Aufnahmekapazität von 12 Flaschen durchgesetzt.

Derartige Flaschenkästen werden auf Transportpaletten transportiert und zwar auf Standardpaletten, die eine Grundabmessung von 1200 x 800 mm aufweisen. Üblicherweise werden die Flaschenkästen auf dieser Standardpalette nebeneinander in mehreren Reihen angeordnet und bilden damit eine Lage, wobei jedoch das Gebinde sich zumeist aus insgesamt fünf übereinander angeordneten Lagen zusammensetzt.

Es sind bereits 12er-Kästen gemäß dem Oberbegriff des Patentanspruchs 1 bekannt (DE 296 05 451 U1), deren Außenabmessungen auf eine Länge von 400 mm und eine Breite von 240 mm festgelegt sind. Dadurch lassen sich derartige Flaschenkästen vorteilhaft auf Standardpaletten unterbringen. Allerdings ist die Gefacheanordnung für die Aufnahme der Flaschen dergestalt, dass nur wenig Platz für die Anordnung eines Mittelhandgriffs verbleibt, was nachteilhaft für ein bequemes Handling des Kastens während des Tragens ist.

Aufgabe der Erfindung ist es, Flaschenkästen zu schaffen, mit denen bei einer Aufnahmekapazität von 12 Flaschen das Grundmaß einer Standardpalette optimal ausgenutzt wird, der Kasten zudem einfach aufgebaut ist und ein bequemes Tragen ermöglicht wird.

Diese Aufgabe wird erfindungsgemäß durch die im kennzeichnenden Teil des Patentanspruchs 1 enthaltenen Maßnahmen gelöst, wobei zweckmäßige Weiterbildungen durch die in den Unteransprüchen enthaltenen Merkmale gekennzeichnet sind.

Der Flaschenkasten ist in seinen Außenabmessungen auf eine Länge von 400 mm und eine Breite von 240 mm bei einer Aufnahmekapazität von 12 Flaschen a 0,75 l ausgelegt. Dies hat zur Folge, dass gegenüber einem Grundmaß eines Flaschenkastens von 400 x 300 mm zwei Kästen mehr pro Lage auf einer Standardpalette untergebracht werden können und gegenüber einem Kasten mit einem Grundmaß von 400 x 266 mm ein Kasten mehr untergebracht werden kann. Dies macht bei einem Gebinde aus fünf übereinander angeordneten Lagen, dass gegenüber einem Kasten mit einem Grundmaß von 400 x 300 mm um 120 Flaschen mehr pro Gebinde und gegenüber einem Grundmaß eines Flaschenkastens von 400 x 266 mm um 60 Flaschen mehr pro Gebinde auf einer Standardpalette transportiert werden können, was natürlich für den Transport und die damit verbundenen Kasten von erheblicher Bedeutung ist.

Zudem ergibt sich erfindungsgemäß eine optimale Ausrichtung der Flaschen innerhalb des Kastens und zwar auch eingedenk eines Mittelhandgriffs. Auch hier wirkt sich dieses Grundmaß von 400 x 240 mm vorteilhaft aus, weil sich hierdurch bei Verwendung eines Mittelhandgriffs ein bequemes Tragen einstellt, was natürlich für den Endverbraucher von hohem Vorteil ist. Bekanntermaßen sind Kästen für den Transport von 12 vollen 0,75 l Flaschen entsprechend schwer, so dass eine Optimierung des Tragekomforts sehr wesentlich ist. Hinzukommt, dass in Folge der schrägen Eckwände auch eine hervorragende Lastabtragung im Stapel auf die Transportpalette erfolgt und auch die Eckkanten gegenüber herkömmlichen Kästen stärker geschont werden.

Nachfolgend wird ein bevorzugtes Ausführungsbeispiel der Erfindung anhand der einzigen Figur beschrieben, die einen Grundriss eines Flaschenkastens in reinschematischer Darstellung mit entsprechenden Flaschenaufnahmen zeigt.

Wie ausgeführt, zeigt die Figur in rein schematischer Darstellung den Grundriss eines Flaschenkastens für die Aufnahme von insgesamt 12 Flaschen aus Polyethylenterephtalat (PET) mit einem Getränkevolumen von jeweils 0,75 l. Entsprechend sind am Kastenboden 12 Flaschenaufnahmen vorgesehen. Der in der Figur dargestellte Flaschenkasten weist neben dem Boden 1 zwei lange Seitenwände 2 und zwei schmale Seitenwände 3 auf, die jeweils einander gegenüber liegend angeordnet sind. Wie aus der Figur ohne weiteres ersichtlich ist, stoßen die langen und schmalen Seitenwände nicht wie für Flaschenkastenbehälter an sich üblich in den Ecken unter einem Winkel von 90° aufeinander, vielmehr sind die Eckbereiche abgeschrägt und zwar durch jeweils schräg verlaufende Eckwände 4. Wie am unteren Rand der Figur durch strichlierte Linien ersichtlich, schließen die schrägen Eckwände 4 um ein Maß s versetzt zu den gedachten Schnittkanten der durch die Seitenwände 2 und 3 aufgespannten Ebenen an der jeweiligen langen und schmalen Seitenwand an, wobei die gedachte Schnittkante in der Figur unten rechts mit 6 bezeichnet ist. Das Maß s liegt im Bereich von 30 bis 50 mm und zwar beträgt zweckmäßigerweise s 50 mm, so dass die schräge Eckwand sowohl in die lange Seitenwand 2 wie auch in die kurze Seitenwand 3 um 50 mm in der bevorzugten Ausführungsform versetzt bzw. entfernt von der Schnittkante 6 anschließt bzw. einmündet.

Ferner betragen die Außenabmessungen des Kastens, was für die Erfindung wesentlich ist, wie folgt, nämlich Länge l = 400 mm und Breite b = 240 mm. Diese Abmessungen sind von besonderem Vorteil für die Euro-Palette, die bekanntlich ein Grundmaß von 1200 mm x 800 mm aufweist und an ihrer Längseite an den beiden Rändern mit Kufen versehen ist, ebenso wie in der Mitte der Palette. Aufgrund der Abmessungen des Kastens liegen die lastübertragenden Eckbereiche jeweils über den Kufen, so dass eine hervorragende Lastabtragung in die Palette in die kufenversteiften Bereiche gewährleistet ist. Aufgrund der Abmessungen des Kastens nimmt dieser aufgrund der gedachten Schnittkanten in Anordnung bzw. Lage auf einer Palette eine platzmäßig erforderliche Standfläche von 400x240 mm ein, wobei die eigentliche Standfläche natürlich aufgrund der schrägen Eckwände reduziert ist. In Anordnung auf einer Palette muss jedoch bei Nebeneinanderanordnung dieser Kästen von einem Platzbedarf von 400 x 240 mm ausgegangen werden, unbeschadet der schrägen Eckwände 4.

Die Flaschenaufnahme und damit die Anordnung der Flaschen innerhalb des Kastens sind wie folgt. Längs der beiden langen Seitenwände 2 befindet sich jeweils eine Reihe 7 und 8 von in Längsrichtung hintereinander angeordneten Flaschen bzw. Flaschenaufnahmen 9, wobei die Längsreihe aus drei hintereinander angeordneten Flaschen bzw. Flaschenaufnahmen 9 parallel und benachbart der entsprechenden langen Seitenwand 2 verläuft.

Parallel und benachbart der schmalen Seitenwand 3 ist jeweils eine Reihe 10 und 11 aus zwei hintereinander bzw. nacheinander angeordneten Flaschenaufnahmen bzw. Flaschen 9 angeordnet und damit parallel jeweils zur schmalen Seitenwand 3, wobei die Flaschen dieser Reihen 10 und 11 jeweils nach innen versetzt zur benachbarten Längsreihe 7, 8 ist. Bevorzugt erfolgt die Versetzung jeweils um den halben Durchmesser der Flaschenaufnahmen bzw. Flaschen.

Ferner ist der Kasten mittig mit einem Mittelhandgriff 12 versehen, der im dargestellten Ausführungsbeispiel 30° schräg zu einer Längsachse 13 des Kastens in Kastenmitte angeordnet ist. In einer unter einem Winkel von weiteren Ausgestaltung kann der Mittelhandgriff auch in Längsrichtung der Längsachse 13 angeordnet sein. Beidseits des Mittelhandgriffs 12 ist jeweils auf der Längsachse 13 links und rechts eine Flaschenaufnahme 9 vorgesehen, so dass insgesamt trotz des Mittelhandgriffs 12 Flaschen bei dem veranschlagten Grundriss von 400 x 240 mm anordbar sind.

Derartige Flaschenkästen werden üblicherweise auf Standardpaletten transportiert und zwar in mehreren Lagen übereinander, wobei die Standardpalette eine Größe von 1200 x 800 mm aufweist. Gegenüber herkömmlichen Kästen mit einem Grundmaß von 400 x 300 mm können zwei Kästen mehr auf dieser Standardpalette pro Lage angeordnet werden. Gegenüber einem weiter üblichen Grundmaß für Flaschenkästen von 400 x 266 mm kann mit dem erfindungsgemäßen. Grundmaß ein Kasten mehr pro Lage auf einer Standardpalette angeordnet werden. Bei üblicherweise fünf Stapeln von Lagen aus Kästen auf einer Standardpalette bedeutet dies gegenüber einem Gebinde von Kästen mit einem Grundmaß von 400 x 300 mm für einen 12er-Kasten, dass 120 Flaschen mehr auf der Transportpalette ungebracht werden können. Gegenüber einem Kasten mit einem Grundmaß von 400 x 266 mm und einer Aufnahmekapazität von 12 Flaschen ergibt sich, dass mit dem erfindungsgemäßen Grundmaß des Flaschenkastens über ein solches Gebinde 60 Flaschen mehr auf einer Palette untergebracht werden können.

Ein weiterer Vorteil des Kastens besteht in der schrägen Eckwandausführung, durch die sich eine Materialeinsparung ergibt, was bei einem Massenprodukt wesentlich ist, aber gleichwohl eine einwandfreie Lastübertragung im Stapel, insbesondere auf die Transportpalette ermöglicht wird. Hierbei ist zu berücksichtigen, dass für die Lastübertragung der Eckbereich sehr wesentlich ist und an sich der Eckbereich bei den normalen Kästen durch den Schnittpunkt der Seitenwände (lange und kurze Seitenwand) gebildet ist und in Folge der schrägen Eckwand ein größerer Eckbereich zur Verfügung steht, so dass die Last optimal auf die Palette abgelagert werden kann.

## Patentansprüche

1. Flaschenkasten aus Kunststoff mit vier Seitenwänden (2, 3), einem Boden (1) und zwölf Flaschenaufnahmen (9) für die Aufnahme von zwölf Flaschen a 0,75 l und mit einem Mittelhandgriff (12), bei dem die Außenabmessung des Kastens (Grundmaß) auf eine Länge von 400 mm und eine Breite von 240 mm festgelegt ist,
**dadurch gekennzeichnet, dass**
die Anordnung der Flaschenaufnahmen und die Anordnung der darin aufgenommenen Flaschen (9) derart vorgesehen ist, dass an den beiden Längsseiten (2) des Flaschenkastens jeweils eine geradlinige Reihe (7,8) von drei in Längsrichtung hintereinander angeordneten Flaschen (9), an den beiden Schmalseiten (3) des Flaschenkastens jeweils eine geradlinige Reihe (10, 11) aus zwei hintereinander angeordneten Flaschen parallel zur Schmalseite (3) und jeweils nach innen zur Längsachse (13) des Kastens versetzt zu den beiden äußeren Flaschenreihen (7, 8) angeordnet sind, und in der Kastenmitte und auf der Längsachse (13) des Kastens zwei Flaschen (9) in Reihe um den vom Boden nach oben vorstehenden Mittelhandgriff (12) versetzt zueinander angeordnet sind, die vorzugsweise jeweils in Ausrichtung mittig zu den beiden Flaschen (9) der beiden schmalseitigen Flaschenreihen (10, 11) angeordnet sind.

2. Flaschenkasten nach Anspruch 1 ,
**dadurch gekennzeichnet, dass**
dass der Mittelhandgriff (12) in der Längsachse (13) des Kastens und in Ausrichtung mit dieser Längsachse (13) angeordnet ist.

3. Flaschenkasten nach Anspruch 2,
**dadurch gekennzeichnet, dass**
dass der Mittelhandgriff (12) in Kastenmitte, jedoch schräg zur Längsachse (13) angeordnet ist.

4. Flaschenkasten nach Anspruch 3,
**dadurch gekennzeichnet, dass**
dass der Mittelhandgriff unter einem Winkel von 30° schräg zur Längsachse (13) des Kastens angeordnet ist.

5. Flaschenkasten nach einem der vorhergehenden Ansprüche,
**dadurch gekennzeichnet, dass**
dass die vier Seitenwände (2, 3) im Eckbereich jeweils durch eine schrägverlaufende Eckwand (4) miteinander verbunden sind.

6. Flaschenkasten nach Anspruch 5,
**dadurch gekennzeichnet, dass**
die schräg verlaufende Eckwand (4) sowohl an der schmalen wie auch an der langen Seitenwand (2, 3) im Bereich von 30 bis 50 mm, insbesondere um 50 mm versetzt zur Schnittkante (6) der von der schmalen und langen Seitenwand (3, 2) aufgespannten Ebenen an der schmalen bzw. langen Seitenwand (3, 2) anschließt.

7. Flaschenkasten nach einem der Ansprüche 1 bis 6,
**dadurch gekennzeichnet, dass**
der Eckbereich für die Lastübertragung im Stapel übereinander angeordneter Flaschenkästen ausgebildet bzw. vorgesehen ist.

## Claims

1. A plastic bottle crate comprising four side walls (2, 3,); a base (1) and twelve bottle receivers (9) for receiving twelve bottles of 0.75 liters including a center handle (12) in which the external dimension of the crate (base dimension) is configured with a length of 400 mm and a width of 240 mm, wherein an arrangement of the bottle receivers and an arrangement of the bottles (9) provided therein is provided so that a respective straight row (7,8) of three bottles (9) respectively arranged behind one another is arranged in longitudinal direction at the two longitudinal side (2) of the bottle crate, a respective straight row (10, 11) of two bottles arranged behind one another is arranged parallel to the narrow side (3) at both narrow sides of the bottle crate and respectively inward offset towards the longitudinal axis (13) of the crate relative to the two outer bottle rows (7, 8), and in the crate center on the longitudinal axis (13) of the crate two bottles (9) are arranged offset from one another in a row about the center handle (12) protruding in upward direction from the base, wherein the two bottles are preferably centrally arranged relative to the two bottles (9) of the two bottle rows (10, 11) at the narrow sides.

2. The bottle crate according to claim 1, wherein the center handle (12) is arranged in the longitudinal axis (13) of the crate and aligned with the longitudinal axis (13).

3. The bottle crate according to claim 2, wherein the center handle (12) is arranged in the crate center, but at a slant angle relative to the longitudinal axis (13).

4. The bottle crate according to claim 3, wherein the center handle is arranged at a slant angle of 30° relative to the longitudinal axis (13) of the crate.

5. The bottle crate according to one of the preceding claims, wherein the four side walls (2, 3) are respectively connected with one another in a corner portion through a corner wall (4) extending at a slant angle.

6. The bottle crate according to claim 5, wherein the corner wall (4) extending at a slant angle joins at the narrow side wall and also at the long side wall (2, 3) in a range of 30 - 50 mm, in particular 50 mm offset from the intersection edge (6) of the planes defined by the narrow and long side wall (2, 3) at the narrow or long side wall (2, 3).

7. The bottle crate according to one of the claims 1 through 6, wherein the corner portion is configured for load transfer of the bottle crates provided on top of one another in the stack.

## Revendications

1. Casier à bouteilles en matière plastique comportant quatre parois latérales (2, 3), un fond (1) et douze logements de bouteille (9) destinés à recevoir douze bouteilles de 0,75 1 et une poignée médiane (12), dans lequel la dimension extérieure du casier (dimension de base) est fixée à une longueur de 400 mm et à une largeur de 240 mm,
**caractérisé en ce que**
l'agencement des logements de bouteille et l'agencement des bouteilles (9) reçues dans ces logements sont prévus de telle sorte que sur chacun des deux côtés longitudinaux (2) du casier à bouteilles est disposée une rangée rectiligne (7, 8) de trois bouteilles (9) disposées l'une derrière l'autre dans la direction longitudinale, sur chacun des deux petits côtés (3) du casier à bouteille est disposée une rangée rectiligne (10, 11) de deux bouteilles parallèlement au petit côté (3) et vers l'intérieur par rapport à l'axe longitudinal (13) du casier en étant décalée par rapport aux deux rangées de bouteilles extérieures (7, 8), et au milieu du casier et sur l'axe longitudinal (13) du casier sont disposées deux bouteilles (9) en rangée autour de la poignée médiane (12) saillant vers le haut en étant décalées l'une par rapport à l'autre, lesquelles deux bouteilles sont disposées avantageusement en alignement avec le milieu des deux bouteilles (9) des deux rangées de bouteilles (10, 11) sur les petits côtés.

2. Casier à bouteilles selon la revendication 1, **caractérisé en ce que** la poignée médiane (12) est disposée dans l'axe longitudinal (13) du casier et en alignement avec cet axe longitudinal (13).

3. Casier à bouteilles selon la revendication 2, **caractérisé en ce que** la poignée médiane (12) est disposée au milieu du boîtier, mais obliquement par rapport à l'axe longitudinal (13).

4. Casier à bouteilles selon la revendication 3, **caractérisé en ce que** la poignée médiane est disposée obliquement en formant un angle de 30° par rapport à l'axe longitudinal (13) du boîtier.

5. Casier à bouteilles selon l'une des revendications précédentes, **caractérisé en ce que** les quatre parois latérales (2, 3) sont reliées entre elles dans chacune des régions en coin par une paroi de coin (4) s'étendant obliquement.

6. Casier à bouteilles selon la revendication 5, **caractérisé en ce que** la paroi de coin (4) s'étendant obliquement se raccorde au petit côté et au grand côté (3, 2) avec un décalage de l'ordre de 30 à 50 mm, en particulier de 50 mm, par rapport à l'arète d'intersection (6) des plans passant par le petit et le grand côté (3, 2), au niveau du petit côté aussi bien que du grand côté (2, 3) .

7. Casier à bouteilles selon l'une des revendications 1 à 6, **caractérisé en ce que** la région en coin est prévue ou conformée pour le transfert de charge dans une pile de casiers à bouteilles disposés l'un au-dessus de l'autre.
